# EUROPÄISCHE PATENTSCHRIFT

(11) **EP 3 421 025 B1**
(45) Veröffentlichungstag und Bekanntmachung des Hinweises auf die Patenterteilung: **15.04.2020**
(21) Anmeldenummer: 17755859.0
(22) Anmeldetag: 15.02.2017
(51) Int. Cl.: A61H 1/00, A61H 1/02, A63B 22/16

(54) **VERFAHREN ZUR BEHANDLUNG UND VORBEUGUNG VON PERIPHEREN DURCHBLUTUNGSSTÖRUNGEN UND INVERSIONSTABELLE ZUR DURCHFÜHRUNG DAVON**
METHOD FOR TREATING AND PREVENTING PERIPHERAL CIRCULATION DISORDERS AND INVERSION TABLE FOR THE IMPLEMENTATION THEREOF
PROCÉDÉ DE TRAITEMENT ET DE PRÉVENTION DE TROUBLES DE LA CIRCULATION SANGUINE PÉRIPHÉRIQUE ET TABLE D'INVERSION POUR SA MISE EN OEUVRE

(30) Priorität: 22.02.2016 EA 2016002
(43) Veröffentlichungstag der Anmeldung: 02.01.2019
(73) Patentinhaber: Obchectvo S Ogranichennoy Otvetstvennostiy "belmedinnovatsia", Minsk 220100 (RU)
(72) Erfinder: LADOZHSKAYA-GAPEENKO, Ekaterina Evgenyevna, St.Petersburg 190013 (RU); LADOZHSKIJ-GAPEENKO, Sergei Nikolaevich, St.Petersburg 190013 (RU)
(74) Vertreter: Jeck, Anton
(86) Internationale Anmeldenummer: PCT/EA2017/000002
(87) Internationale Veröffentlichungsnummer: WO 2017/144066

(56) Entgegenhaltungen:
- WO-A1-2009/100692
- WO-A1-2014/082977
- WO-A1-2015/088395
- DE-U1-202006 006 297
- RU-C1- 2 129 457
- RU-U1- 145 871
- US-A- 3 570 479
- US-A- 5 020 520
- US-B2- 7 951 097

## Beschreibung

Die Erfindung bezieht sich auf die Medizin, und zwar auf die Gravitationstherapie, und kann selbständig oder bei komplexer Behandlung und Rehabilitation von Patienten mit Störungen peripherer Durchblutung angewendet werden.

Eines der aktuellsten Probleme der wissenschaftlichen Medizin und des praktischen Gesundheitswesens der 2. Hälfte des 20. Jahrhunderts und Anfang des 21. Jahrhunderts sind Kreislaufkrankheiten. Diese Krankheiten nehmen den 1. Platz unter allen Todesursachen in den meisten wirtschaftlich entwickelten Ländern der Welt ein, einschließlich in Russland. In diesem Land nehmen Kreislaufkrankheiten den ersten Platz unter Invaliditäts- und Todesursachen ein.

Zurzeit wird für die Behandlung der Erkrankungen peripherer Durchblutung die Medikation mit Verwendung einer Medikamentengruppe verwendet, die die periphere Durchblutung verbessern, d. h. Angioprotektoren und Kalziumkanalblocker, die die Mikrozirkulation der Gehirngefäße verbessern und die einen Zerebral-Protektoreffekt, das heißt einen rehabilitierenden Effekt, aufweisen.

Eine breite Anwendung bei Störungen peripherer Durchblutung haben myotrope Spasmolytika, Bioflavonoide, Ganglienblocker und Alpha-Adrenoblocker bekommen, die die Blutversorgung peripherer Gewebe und Organe verbessern.

Durch die RU2162356 ist ein Heilverfahren für Patienten mit chronischer Arterieninsuffizienz der Unterextremitäten durch Laser-Doppler-Fluometrie bekannt. Gemäß diesem Verfahren wird bei einem Kranken vorwiegend durch die Laser-Doppler-Fluometrie eine Vasomotionsfrequenz aufgezeigt, und damit wird der Lasereinwirkungsbetrieb synchronisiert. Bei Patienten mit obliterierenden Arterienstörungen der Unterextremitäten verbessern sich die Mikrodynamik und der kollaterale Blutfluss in den Unterextremitäten, der Grad ischämischer Erscheinungen sinkt, die Fußtemperatur steigt, die schmerzlose Strecke steigt durchschnittlich 3,2-mal, und die Heilungsdauer trophischer Wunden wird wesentlich verkürzt. Das vorliegende Verfahren wird für die Behandlung der Unterextremitäten verwendet.

Es ist auch ein Heil- und Vorbeugungsverfahren der Gefäßinsuffizienz des Gehirns und des Körpergewebes durch ein ortostatisches Verfahren bekannt (Rosdomij L.K. Heilkunde,veröffentlicht http://www.xliby.ru/zdorove/iskusstvo_vrachevanija/p12.php), das darin besteht, dass ein Patient auf einen speziellen Tisch gelegt wird, der im Untergestell ein Dreieck aufweist. Auf dessen Ecke ist eine flache Oberfläche mit einem weichen und räumlichen Belag angeordnet und befestigt, die den Neigungswinkel der Arbeitsoberfläche bezüglich eines fixierten dreieckigen Untergestells ändern kann, um das Tischkopfende abwechselnd zu heben und zu senken. Der Tisch ist mit einem Gurt versehen, der zusammen mit einem weichen Tischbelag das Gleiten eines Patienten auf der Oberfläche bei einer Tischneigung verhindert. Der Patient legt sich in der Rückenlage auf den Tisch, der in einer neutralen Position fixiert ist, wenn sich das Kopfende und das Fußende des Tisches auf demselben Niveau befinden und die Tischfläche horizontal liegt. Nachdem der Körper des Patienten durch einen Gurt fixiert worden ist, wird das Kopfende mit einer bestimmten Geschwindigkeit bis zu einem Winkel von 5 - 30° heruntergeklappt. Der Tisch wird in der Endlage circa 10 s festgehalten. Dann wird das Kopfende zum horizontalen Niveau und weiter nach oben bis zu einem Winkel derselben Größe angehoben. Die Haltezeit des Tischkopfendes in der oberen Lage kann gleich der Haltezeit in der unteren Lage oder längerdauernd sein. Diese Bewegungen werden im Laufe einer bestimmten Zeit abgewechselt, und danach wird die Halteprozedur des Tischkopfendes in der oberen Lage beendet.

Ein Mangel dieses Verfahrens ist, dass die statische Gravitationseinwirkung auf die obere Hälfte des Körpers reflektorische Reaktionen in Form einer Arteriendruckerhöhung und venöser Abflussstörungen von lebenswichtigen Organen verursacht. Bei der genannten Behandlung wird die Gehirn-, Herz- und Lungenmikrozirkulation nicht verbessert, und es wird ein erschwerter Blutzufluss zur Haut beobachtet.

Ferner ist ein als Prototyp gewähltes Verfahren zur komplexen Behandlung und Rehabilitation von Patienten neurologischer, kardiologischer und therapeutischer Profile mit einer Kreislaufinsuffizienz bekannt. Ein Patient wird in der Rechtsseitenlage mit angewinkelten und im Hüftgelenk gespreizten Beinen hingelegt. Das Verfahren wird auf einem horizontal aufgestellten Inversionstisch mit einer allmählichen Senkung des Tischkopfteils bis zum Erreichen des angegebenen Neigungswinkels verwirklicht. Dabei werden die Senkung eines Tischkopfteils und die Rückstellung durch ununterbrochene Schwingbewegungen mit dem Wechseldrehwinkel um die Längsachse und Querachse verwirklicht.

Ein Mangel dieses Verfahrens ist, dass das vorliegende Verfahren für eine effektive Behandlung von Erkrankungen der Patienten neurologischer, kardiologischer und therapeutischer Profile mit der Kreislaufinsuffizienz nicht anwendbar ist.

Das bekannte Verfahren wird unter Anwendung eines Inversionstisches verwirklicht, der im Gebrauchsmusterpatent RU145871 beschrieben ist. Der Inversionstisch mit Heilwirkung auf einen Patienten enthält ein Stützelement, an dem eine Tischplatte mit einem Rahmen befestigt wird, zwei Antriebe, die komplizierte Drehungen der Tischplatten in zwei Ebenen sicherstellen, und eine auf der Tischplatte angeordnete Matratze mit Tasten für die Befestigung an der Tischplatte.

Die WO 2014/082977 A1 leht einen Inversionstisch der sowohl längs als auch quer neigbar ist.

Die WO 2015/088395 A1 offenbart einen Inversionstisch mit einem Standbein, an welchen Mittel zur Neigungsverstellung angeordnet sind.

Die WO 2009/100692 A1 zeigt einen Inversionstisch dessen Beine als Hubmittel ausgebildet sind.

Die DE 20 2006 006297 U1 offenbart ein elektrisches Schaukelbett das auf vier Aufhängerahmen aufgehängt ist und Motoren zur Verstellung von Nocken in den Rahmen aufweist.

Diese Vorrichtung ist auch mit Befestigungselementen ausgestattet, die durch weiche Gurte für die Fixierung eines Patienten im Becken- und Schenkelbereich und mit einer aus Weichstoff bestehenden Vorrichtung für das Spreizen der Schenkel eines Patienten gebildet sind.

Die vorliegende Erfindung stellt einen Inversionstisch gemäß dem Anspruchs 1 bereit.

Ein technisches Ergebnis der vorliegenden Erfindung ist die Effizienzsteigerung der Behandlung der mit Kreislaufinsuffizienz verbundenen Erkrankungen von Patienten infolge einer individuellen Behandlung und die Beseitigung der Mängel, die bei den bekannten Verfahren vorhanden sind. Die Entwicklung einer neuen vervollkommneten Tischkonstruktion ermöglicht einen Komfort für Patienten sowie einen Beförderungs- und Bedienungskomfort. Außerdem ermöglicht der neue Inversionstisch, einen vorgeschriebenen Betrieb genau einzuhalten, wodurch die Effektivität des Verfahrens wesentlich erhöht wird.

In den Fig. 1 - 6 sind Hauptelemente des Inversionstisches dargestellt.

In Fig. 1 ist ein Untergestell gezeigt, das für folgende Vorgänge bestimmt ist: - Übertragung auf senkrechte Stützen 8 mit Streben 5 der von der Liege mit einem

Patienten entstehenden Belastungen in zulässigen Lagen bei durchgeführter Prozedur,
- Gelenkbefestigung darauf einer Tragstange 12 und Stabilisation der Lage im Raum bei der Durchführung der Prozeduren,
- Gelenkbefestigung darauf eines Aktuators (Motors) des Antriebs 11 einer Tragstange für die Verwirklichung einer Querrollung.

Das Untergestell ist in Form einer rechteckigen flachen Rahmenkonstruktion mit zwei darauf hart befestigten senkrechten Stützen 8 ausgebildet. Die Untergestellwinkel sind mit Bändern 4 für die Befestigung von Drehkonsolstützen 7 ausgestattet, die eine Stützbasisvergrößerung der Konstruktion ermöglichen. Auf dem Erzeugnis gibt es vier Drehstützen 7, bestimmt für die Stützbasisvergrößerung des Erzeugnisses. Die Drehstützen werden gelenkig am Untergestell befestigt. Dabei ermöglichen die Drehstützen, das Transportmaß des Untergestells zu verringern. Jede Drehkonsolstütze hat eine einstellbare Stütze 6, mittels der die Höhenverstellung der Konsolstützen bei Bodenbelagunebenheiten verwirklicht wird. Die Fixierung der Konsolstützen erfolgt paarweise mittels einer Andruckplatte und eines Drehknaufs 17 (s. Fig. 2). Die Stütze ohne Streben 3 ist für die Stützung einer Tragstange in der Anfangsstellung bestimmt. Für die Kontaktmilderung der Stütze mit der Metallkonstruktion der Tragstange ist die gegebene Stütze mit einer Querlatte 2 mit Gummifedereinlagen 14 (Fig. 2) ausgestattet.

In Fig. 2 ist eine Tragstange 12 gezeigt, die für folgende Vorgänge bestimmt ist:
- Gelenkbefestigung darauf eines Drehrahmens 18 (Fig. 3) der Liege 32 (Fig. 6),
- Befestigung eines Aktuatorantriebs 21 (Fig. 3) des Drehrahmens 18 (Fig. 3) der Liege 32 (Fig. 6).

Auf der Konstruktion einer Tragstange werden Winkelmessgeräte 9 befestigt, die koaxial mit der Achse einer Tragstange und der Tragkörperachse der Liege liegen. Die Winkelmessgeräte ermöglichen, den Neigungswinkel der Liege während der Arbeitszeit des Tisches aufzugeben. Die Winkelmessgeräte werden mittels Tragarmen 22 befestigt (Fig. 3). Federn 16 ermöglichen, die Beschleunigung auszugleichen, die der Aktuator bei der Arbeit mit Belastung ausführt. Auf der Tragstange sind zwei Paar Ösen 5, die der Längsachse des Tisches entlang gerichtet sind, für die Unterbringung in jeder paarweisen Öse der Rollenlager (sind von Ösen verdeckt) angeordnet. Die Lager ermöglichen, die Reibung zu vermeiden, und sie sind als Ergebnis spielfrei. Es gibt noch ein Paar Ösen mit den Lagern 13 für die Befestigung des Aktuators für Querschwingung der Tragstange. Die Tragstange wird mittels zweier auf den Achsen 10 angeordneter und in den Stützen 8 fixierter Lager befestigt.

In Fig. 3 ist ein Drehrahmen 18 der Liege dargestellt, der für die Längsrollung und harte Befestigung des Untergestells der Liege 28 (Fig. 4) bestimmt ist. Der Drehrahmen 18 ist mit zwei Ösen 20 für die Befestigung der Achse des Aktuatorgestänges 21 ausgestattet. In den Ösen (verdeckt) werden die Lager befestigt, die auf die Achse des Aktuatorgestänges aufgesetzt sind.

Für eine harte Befestigung am Untergestellrahmen der Liege sind in den Längsstäben des Rahmens vier Rohre 23 mit einem Außendurchmesser von 16 mm eingeschweißt. Dabei treten die Rohrenden über den Stäben des Rahmens auf 25 mm zur Seite des befestigten Untergestells der Liege aus. An den Drehrahmen wird ein Tragarm 22 (Fig. 3) für die Befestigung des Winkelmessgeräts 9 (Fig. 2) befestigt. An dem Drehrahmen wird ein Aktuator 19 befestigt, der für das Nachziehen und Freilassen des Sicherheitsgurts eines Patienten 31 (Fig. 6) bestimmt ist.

In Fig 4 ist ein Untergestell der Liege 28 dargestellt, das für die Befestigung darauf bestimmt ist:
- einer Liege 32,
- eines Tragarms 25 mit der Führungsleiste des Sicherheitsgurts eines Patienten,
- der Führung 24.

Für die Sicherstellung einer harten Befestigung des Untergestells der Liege 28 am Drehrahmen 18 (Fig. 3) der Liege sind auf dem Untergestell der Liege vier Buchsen 27 für die Anlage auf den Rohren des Drehrahmens der Liege 23 (Fig. 3) befestigt. Die Buchsen 27 haben eine durchlaufende Rille mit einem Gewinde M10 am Ende. Ein Teil der Rille ist mit dem Durchmesser F16 für den Durchgang von (Stütz-) Rohren 23 (Fig.3) des Drehrahmens der Liege versehen. Eine harte Befestigung des Untergestells der Liege am Drehrahmen der Liege wird mit vier Schrauben M10 verwirklicht.

In Fig. 5 ist eine Liege 32 gezeigt, die für eine sichere Unterbringung eines Patienten darauf in den bei durchgeführter Prozedur zulässigen Lagen der Liege bestimmt ist. Das Nivelliergerät 29 ist an der Rückseite der Liege 32 des Bettes befestigt und für Lagekorrekturen der Liege des Bettes bezüglich der Horizontalfläche bestimmt.

In Fig. 6 ist das Bett komplett gezeigt, wobei eine Sicherung 30 für eine sichere Unterbringung eines Patienten in den bei durchgeführter Prozedur zulässigen Lagen der Liege bestimmt ist. Die Sicherheitsgurte mit dem Gurt eines Patienten (Bandagengurt) 31 sind für eine sichere Unterbringung eines Patienten auf der Liege in den bei durchgeführter Prozedur zulässigen Lagen der Liege bestimmt.

In Fig. 7 ist eine Außenansicht der Bedienungsplatte dargestellt.

Der Inversionstisch enthält eine Liege mit einem Drehrahmen und ein Stützelement, an das durch Gelenke Aktuatoren befestigt werden, die die Neigungen der Liege in der Quer- und Längsrichtung sicherstellen, und ist mit einem im Schenkelbereich fixierten Befestigungselement aus Weichstoffen ausgestattet. Das Stützelement ist mit einem Untergestell ausgestattet, dass die Form einer rechteckigen flachen Rahmenkonstruktion aufweist, deren Ecken mit Bändern ausgestattet sind. Auf der Rahmenkonstruktion sind Drehkonsolstützen befestigt, die die Stützbasis vergrößern.

An den langen entgegengesetzten Seiten der flachen Rahmenkonstruktion des Untergestells sind in der Nähe der Ecken zwei Stützstreben mit Streben und zwei durch eine Querleiste verbundene Stützstreben angeordnet. An der Achse, die die Stützstreben mit den Streben verbindet, ist mittels der Lager eine Tragstange befestigt. Der Antriebsaktuator der Tragstange, der eine Neigung in Querrichtung sicherstellt, wird am Untergestell befestigt. Auf der Tragstange sind Winkelmessgeräte und koaxial Achsen der Tragstange und des Drehrahmens vorgesehen. Der Antriebsaktuator des Drehrahmens, der eine Neigung in Längsrichtung sicherstellt, wird an der Tragstange befestigt. Die Liege wird hart am Drehrahmen mit einer Verschiebung in Längsrichtung mittels Befestigungselementen des Untergestells der Liege und Schrauben befestigt. Für die Sicherstellung einer horizontalen Lage der Liege ist an ihrer Rückseite ein Nivelliergerät befestigt, und jede Konsolstütze hat eine höhenverstellbare Stützung. Die Fixierung der Konsolstützen kann mittels einer Andruckplatte und eines Drehknaufs erzeugt werden. Auf dem Untergestell der Liege sind vier Buchsen mit der Möglichkeit ihrer Anlage auf vier Rohren des Drehrahmens befestigt. Die Buchsen haben eine durchlaufende Rille mit einem Gewinde am Ende für die Befestigung der Liege mit Schrauben. Die Liege kann mit einer Sicherung ausgestattet sein. Ein Befestigungselement im Beckenbereich ist der Sicherheitsgurt. An den Drehrahmen kann ein Aktuator für das Nachziehen und Freilassen des Sicherheitsgurts befestigt werden.

Die vorliegende Art des Inversionstisches unterscheidet sich grundsätzlich vom genannten Gebrauchsmuster durch folgende Kennwerte:
1. Die absetzbare Liege ermöglicht, die geforderte Tischmasse zu verringern sowie den Tisch in Türöffnungen mit einer Breite von 750 mm hineinzutragen, was sehr wichtig ist, weil die meisten Türöffnungen Abmessungen von 2000 x 900 mm aufweisen.
2. Der Drehrahmen der Liege ermöglicht, die Liege hart und spielfrei zu befestigen. Das stellt einen deutlichen Zyklusdurchlauf sicher. Im bekannten Gebrauchsmuster wurden die Liege und der Drehrahmen hart befestigt. Bei der Beförderung musste man die Befestigungen der Aktuatoren und des Drehrahmens auseinandernehmen, um den Tisch mit einer Breite von weniger als 1100 mm hineinzutragen. Dabei konnten Sensoreinstellungen des Neigungswinkels abgebrochen werden, und als Folge musste die Software wieder eingestellt werden. Die Tischkonstruktion gemäß der Erfindung ermöglicht, Einstellungen bei der Montage vorzunehmen, die bei der Beförderung nicht abgebrochen werden.
3. Die Winkelmessgeräte ermöglichen, den Winkel genau einzurichten, ohne an Motoren bei der Software-Bereitstellung gebunden zu sein. Die Winkelmessgeräte ermöglichen, ein linearmathematisches Modell der Motorsteuerung (Aktuatorsteuerung) zu schreiben. Ein mathematisches Modell der Motorsteuerung hat nicht immer ein Linearmodell.
4. Die Drehstützen ermöglichen, das Transportmaß des Untergestells auf 1252 - 700 mm zu verringern.
5. Die Sicherungen ermöglichen, einen Patienten während einer Prozedur sicherer zu betreuen.
6. Die Spannvorrichtung ermöglicht dem Bedienungspersonal, sich beim Nachziehen und Freilassen eines Patienten nicht anzustrengen.
7. Der Abstand vom Boden bis zum Niveau der Liege wird bis 400 mm (unter Berücksichtigung einer Matratzenhöhe von 600 mm) auf Kosten einer Höhenverkürzung des Untergestells verringert. Diese Prinziplösung erübrigt irgendwelche Vorrichtungen für den Aufstieg eines Patienten auf den Tisch. Beim bekannten Gebrauchsmuster war der Abstand mit etwa 900 mm relativ hoch. Man musste eine Stufe für den Patienten verwenden, was nicht sehr bequem ist. Jetzt kann sogar ein nicht sehr großer Patient den Tisch bequem besteigen.
8. Die Liege und das Untergestell der Liege sind bezüglich des Drehrahmens der Liege in Längsrichtung um 180 - 200 mm verschoben, um einen sicheren Abstand zwischen dem Boden und der Bettliege in der Arbeitslage bei einem Neigungswinkel von 30° sicherzustellen.
9. Der Winkel zwischen den Versteifungsblechen der Tragstange ist bis auf 120° vergrößert. Das ermöglicht, die Höhe des kompletten Tisches zu verringern.

Vor Beginn der Behandlung wird bei einem Patienten im Liegen auf dem Rücken eine individuelle Vasomotionsfrequenz bestimmt. Dann wird der Patient im Liegen in der Rechtsseitenlage mit angewinkelten und im Hüftgelenk gespreizten Beinen um 30° oder 45° auf einen horizontal aufgestellten Inversionstisch gelegt. Die Senkung des Tischkopfteils und die Rückstellung werden durch ununterbrochene Schwingbewegungen mit einem Wechseldrehwinkel um Längsachse und Querachse verwirklicht.

Die Zykluskennwerte der Schwingbewegungen und die Bewegungsgeschwindigkeit des Inversionstisches werden auf der Grundlage einer individuellen Vasomotionsfrequenz des Patienten errechnet und werden mittels eines Bedienungspults eingestellt. Das Verfahren stellt eine wirksame Behandlung und Vorbeugung von Störungen der Blutmikrozirkulation im Organismus auf Kosten einer Normalisierung eines Hochgeschwindigkeitsflusses der peripheren Blutbahn sowie auf Kosten eines Anwachsens des Ernährungsblutflusses und einer Erhöhung der Anzahl funktionierender Kapillaren sicher.

Die Vasomotionsfrequenz wird bei einem Patienten als Schwingfrequenz des Hautmikroblutflusses mittels eines Laser-Durchflussmessers an vier Punkten gemessen: über der rechten und über der linken Augenbraue sowie über dem rechten und über dem linken Medial-Knöchelbereich, im Bereich von 0,07 - 0,145 Hz. Die an diesen Punkten gemessenen Werte spiegeln eine Systemmikrozirkulation (Verhältnis der Blutversorgung von oberen und unteren Körperteilen) wider. Dann wird die Frequenz mit maximaler Amplitude in jedem Punkt bestimmt, die mittlere Größe wird berechnet, und diese Frequenz wird für den Tisch eingestellt. Die eingestellte Frequenz wird der Frequenz der Schwingbewegungen des Tisches in Längs- und Querrichtung entsprechen. Die Einwirkung auf sie mit der Resonanzfrequenz ermöglicht eine Vergrößerung ihrer Amplitude.

Der maximale Neigungswinkel des Tisches und die Anzahl ununterbrochener Zyklen sind individuelle Kennwerte für jeden Patienten.

Bei schweren Zuständen verringert sich der Neigungswinkel bis 10,5°, aber die Anzahl ununterbrochener Zyklen wächst bis zum Zwei- bis Dreifachen. Für Kinder ist die Verringerung des Endneigungswinkels auch durch die Angst vor einer großen Neigung bedingt. Im Zusammenhang mit diesen Besonderheiten wird die Verwendung des Tisches für verschiedene Gruppen von Patienten erweitert: kleine Kinder und Patienten mit schwerer somatischer Pathologie.

Der Winkel von 10,5° ist ein Winkel, der aus dem Bewegungsalgorithmus des Tisches berechnet ist, da der Zyklus 3 - 1, 5 beträgt. Aus Erfahrung kann festgestellt werden, dass Patienten eine Neigung um 10,5° fast nicht fühlen und sich wohlfühlen. Infolge der Verringerung des Endneigungswinkels wird die Zyklenanzahl vergrößert, um die gleiche Prozedurdauer wie bei einer Neigung von 30° zu erlangen.

Technische Hauptkennzeichnungen des Tisches werden im Folgenden genannt. Der Tisch entspricht den Forderungen des GOST-Standards 20790 und den technischen Bedingungen TB BY 1 2389051.001-2015 in Bezug auf Fertigungszeichnungen und komplette Konstruktionsunterlagen. Der Tisch stellt einen erforderlichen Betrieb mit gleichmäßig verteilter Höchstarbeitsbelastung bis 150 kg sicher. Die Einstellzeit des Betriebsmodus des Tisches beträgt nicht mehr als drei Minuten. Der Tisch stellt den folgenden Betriebsmodus sicher: 20 Minuten Arbeit, 10 Minuten Pause, im Laufe von mindestens 8 Stunden pro Tag.

Die durchschnittliche Lebensdauer des Tisches beträgt mindestens 5 Jahre. Als Kriterium für den Grenzzustand des Tisches wird die Unmöglichkeit oder wirtschaftliche Unzweckmäßigkeit seiner Wiederherstellung angenommen.

Die Ansicht einer Klimakategorie des Tisches gemäß der UHL4.2 (mildes und kaltes Klima) nach GOST-Standard 15150 wird angenommen. Nach der Sicherheit entspricht der Tisch den Forderungen des GOST-Standards 20790-93, STB MEK 60601-1-1-2005, GOST-Standards 30324.0-95, der Schutzklasse 1, der Schutzstufe des Anwendungsteiles B. Nach der elektromagnetischen Veträglichkeit entspricht der Tisch der Vorschrift STB MEK 6.0601-1-2-2006. Die tragenden Grundmetallkonstruktionen sind aus Rohren mit einem Schnitt von 20 x 20 x 2 und 40 x 40 x 2 des GOST-Standards 13663-86 aus Stahl W-St08kp5 GOST-Standards 10706-76 vorgesehen.

Der Tisch enthält ein Untergestell 1 (Fig. 1) und eine bewegliche Plattform, die eine liegende Oberfläche für einen Patienten ist, die Liege 32 (Fig. 6). Von zwei benachbarten Seiten ist die Liegeoberfläche mit Lehnen 30 (Fig. 6) für die Bequemlichkeit und Sicherheit des Patienten versehen. Eine orthopädische Matratze 33 (Fig. 7) aus einem Stoff mit formspeichernder Fähigkeit ermöglicht, sich während der Prozedur maximal wohlzufühlen. Auch wird eine Lendenbandage 31 (Fig. 6) beigefügt, die einen Patienten am Sicherheitsgurt fixiert, wobei die Traktion gegen die Wirkung des Eigengewichts des Körpers durchgeführt wird.

Die Außenansicht und die Vorrichtung des Tisches sind den Figuren 3 - 6 zu entnehmen Der Tisch hat drei Aktuatoren mit einer Tragfähigkeit von jeweils nicht weniger als 600 kg. Durch den zwischen dem Untergestell 1 (Fig. 1) und der Tragstange 12 (Fig. 2) befestigten Aktuator 11 (Fig. 2) wird die Umstellung der Liege um die Querachse des Tisches herum sichergestellt. Durch den zwischen der Tragstange 12 (Fig. 2) und dem Drehrahmen 18 der Liege (Fig. 3) befestigten Aktuator 21 (Fig. 3) wird die Umstellung der Liege um die Längsachse des Tisches herum sichergestellt. Mittels des auf dem Drehrahmen 18 der Liege (Fig. 3) befestigten Aktuators 1 (Fig. 3) wird das Nachziehen (Abschwächung) eines fixierenden Gurts des Patienten sichergestellt.

Eine tragende Konstruktion des Tisches ist aus Stahlrohren verschiedener Durchmesser hergestellt, die mit Pulverfarbe bester Qualität beschichtet sind, wodurch die Unschädlichkeit bei der Nutzung sichergestellt wird. Im unteren Teil des Tischuntergestells ist eine Speisungs- und Steuerelektronikeinheit angeordnet. Bei der Herstellung einer elektronischen Schaltung der Steuereinheit des Inversionstisches sind moderne hochstabile elektronische Bauelemente verwendet. Dadurch sind eine hohe Zuverlässigkeit des Inversionstisches, seine Sicherheit, geringe Maße und geringes Gewicht und folglich eine Bequemlichkeit der Anwendung erreicht.

Auf dem Körper des Stirnteils (Fußteils) der Liege ist eine Bedienungsplatte 26 (Fig. 4) des Inversionstisches angeordnet. Zum Tisch gehört eine Matratze. Zusätzlich werden für den Komfort des Patienten auf der Matratze weiche Puffer (Sicherungen) entlang einer langen und einer kurzen Seite der Liege angeordnet. Die Vorrichtungen für das Spreizen der Schenkel des Patienten haben eine Tetraederform, die das Spreizen der Schenkel des Patienten um einen Winkel von 30° oder 45° ermöglicht. Sie werden aus Stoffen hergestellt, die den Patienten nicht verletzen und eine Kompression der Hauptgefäßnervenbündel vermeiden.

Betriebsmodus (Kennwerte von Umstellungen des Untergestells der Liege):
- Der Tisch arbeitet mit dem genannten Zyklus ununterbrochen und verwirklicht dabei Hin- und Herbewegungen. Der Minizyklus, die Drehung des Untergestells der Liege nach rechts und nach links bezüglich der Längsachse, wird bis zur Neigung bezüglich der Querachse auf einen Winkel von 30° wiederholt. Nach dem Erreichen dieses Winkels läuft der Zyklus von Umstellungen in der Rückordnung bis zur horizontalen Rückstellung des Untergestells der Liege weiter.
- Die Zeit des vollen Arbeitszyklus der Umstellung des Untergestells der Liege (auf den Winkel von 30° und dann in die horizontale Lage zurück) beträgt 20 Minuten.

Der Tisch wird wie folgt verwendet:
- Nach dem Speisungsnetzanschluss und nach dem Tastenanschlag für das Einschalten bzw. Ausschalten (EIN/AUS) auf der Bedienungsplatte (Fig. 7) erfolgt eine automatische Kalibrierung des Tisches.
- Die automatische Kalibrierung erfolgt nach jedem Netzanschluss und dem Tastenanschlag für das Einschalten bzw. Ausschalten (EIN/AUS). Nach dem Abschluss der automatischen Kalibrierung wird die Liege des Tisches automatisch in die horizontale Lage gestellt.
- Der Patient wird auf die Liegeoberfläche des Tisches mit dem Kissen unter dem Kopf in der Rechtsseitenlage mit im Hüft- und Kniegelenk angewinkelten unteren Extremitäten gelegt und mittels des Sicherheitsgurts zur Verhinderung seiner Verschiebung fixiert.
- Zwischen die Schenkel im proximalen Teil wird eine Vorrichtung zum Spreizen der Schenkel des Patienten (Tetraeder) hingelegt. Dadurch beträgt der Spreizwinkel der Schenkel 30° oder 45°. Für Patienten bis zu 40 Jahren ist der Winkel 45° und für Patienten über 40 Jahre und für Kinder 30°.
- Nach dem Hinlegen des Patienten und dem Start des Tisches mittels der Antriebe (Aktuatoren) fängt die Liege einen Bewegungszyklus in zwei Ebenen an. Es werden stufenweise Neigungen und Aufstiege der Liege in der Längs- und Querrichtung verwirklicht.
- Infolge eines zehnminutenlangen Zyklus solcher Bewegungen neigt die Liege den Patienten allmählich kopfunter auf einen Winkel von 30°, wonach ähnliche Bewegungszyklen für die Rückstellung (horizontal) ebenfalls im Laufe von 10 Minuten ausgeführt werden.

### Beispiel 1

Eine Patientin ist 82 Jahre alt, Diagnose: chronisch-lymphovenöse Insuffizienz unterer Extremitäten im V. Stadium, trophisches Geschwür des linken Unterschenkels im Laufe von 3 Jahren. Ein LDF-Diagramm wurde vor der Behandlung aufgenommen. Ein Epikutansensor ist neben dem trophischen Geschwür angeordnet.

Die obige Figur zeigt ein LDF-Diagramm nach 15 Behandlungen auf dem Inversionstisch. Es ist eine Randepithelisierung zu bemerken.

### Beispiel 2

Ein Patient ist 58 Jahre alt. In der Anamnese steht: ischämische akute zerebrale Durchblutungsstörung im Bereich der rechten mittleren Gehirnschlagader vor 1,5 Jahren, linksseitige Hemiparese. Ein LDF-Diagramm wurde vor der Behandlung aufgenommen. Der Epikutansensor ist auf der Handfläche des linken Ringfingers angeordnet.

Die obige Figur zeigt ein LDF-Diagramm nach 30 Behandlungen.

### Beispiel 3

Ein Patient ist 48 Jahre alt, Diagnose: obliterierende Atherosklerose der Gefäße unterer Extremitäten, distale Form. Ein LDF-Diagramm wurde vor der Behandlung aufgenommen Der Epikutansensor ist im Bereich der Plantarfläche der zweiten rechten Zehe aufgestellt.

LDF-Diagramm nach 30 Behandlungen

### Beispiel 4

Ein Patient ist 67 Jahre alt, Diagnose: Varizen unterer Extremitäten, chronischvenöse Insuffizienz im 3. Stadium. Bei der Untersuchung wurde ein Ödem im Unterschenkel- und Fußbereich, linksbetont, festgestellt.

Ein LDF-Diagramm ist vor der Behandlung auf dem Inversionstisch aufgenommen (Epikutansensor ist im medialen Bereich über dem Knöchel angeordnet).

LDF-Diagramm nach 10 Behandlungen auf dem Inversionstisch

## Patentansprüche

1. Inversionstisch mit einer einen Drehrahmen (18) aufweisenden Liege, mit einem Stützelement, an dem durch Gelenke Aktuatoren (11, 21) befestigt sind, um die Neigungen der Liege in Quer- und Längsrichtung sicherzustellen, und mit einem im Schenkelbereich zu fixierenden Befestigungselement aus Weichstoffen,
wobei das Stützelement mit einem Untergestell (1) ausgestattet ist, wobei an langen entgegengesetzten Seiten der Rahmenkonstruktion des Untergestells (1) in der Nähe von Ecken zwei Stützen (8) mit Streben (5) angeordnet sind, wobei an einer Achse (10), die die Stützen (8) verbindet, mittels Lager eine Tragstange (12) befestigt ist, wobei ein Antriebsaktuator (11) der Tragstange (12) der eine Neigung in Querrichtung sicherstellt, an dem Untergestell (1) befestigt ist und wobei ein zweiter Antriebsaktuator (21) des Drehrahmens (18), der eine Neigung in Längsrichtung sichersteilt, an der Tragstange (12) befestigt ist, **dadurch gekennzeichnet,**
**dass** das Untergestell (1) in Form einer rechteckigen flachen Rahmenkonstruktion ausgebildet ist, deren Ecken mit Bändern (4) versehen sind,
**dass** auf dem Untergestell (1) Drehkonsolstützen (7) mit den Bändern (4) befestigt sind, die die Stützbasis des Untergestells (1) zu einem Untergrund hin vergrößern, dass auf dem Untergestell (1) zusätzlich zwei durch eine Querleiste (2) verbundene Stützen (3) angeordnet sind, welche als Stützung der Tragstange (12) in einer Anfangsstellung vorgesehen sind, und
**dass** auf der Tragstange (12) Winkelmessgeräte für koaxiale Achsen der Tragstange (12) und des Drehrahmens (18) angeordnet sind und
**dass** die Liege fest am Drehrahmen mit der Möglichkeit einer Verschiebung in Längsrichtung mittels Befestigungselementen der Liege und Schrauben befestigt ist.

2. Inversionstisch nach Anspruch 1,
**dadurch gekennzeichnet,**
**dass** an der Rückseite ein Nivelliergerät befestigt ist und jede Konsolstütze eine höhenverstellbare Stützung aufweist.

3. Inversionstisch nach Anspruch 1,
**dadurch gekennzeichnet,**
**dass** die Fixierung der Konsolstützen mittels einer Andruckplatte und eines Drehknaufs erzeugt wird.

4. Inversionstisch nach Anspruch 1,
**dadurch gekennzeichnet,**
**dass** die Befestigungselemente der Liege als vier Buchsen mit der Möglichkeit ihrer Anlage auf vier Rohre des Drehrahmens dargestellt sind, wobei die Buchsen eine durchlaufende Rille mit einem Gewinde am Ende für die Befestigung der Liege mit Schrauben aufweisen.

5. Inversionstisch nach Anspruch 1,
**dadurch gekennzeichnet,**
**dass** die Liege mit einer Sicherung ausgestattet ist.

6. Inversionstisch nach Anspruch 1,
**dadurch gekennzeichnet,**
**dass** das Befestigungselement im Beckenbereich als Sicherheitsgurt ausgebildet ist.

7. Inversionstisch nach Anspruch 6,
**dadurch gekennzeichnet,**
**dass** am Drehrahmen ein Aktuator für das Nachziehen und Freilassen des Sicherheitsgurts befestigt ist.

8. Inversionstisch nach Anspruch 1,
**dadurch gekennzeichnet,**
**dass** er mit einer Steuereinheit ausgestattet ist, in die ein Durchflussmesser integriert ist.

9. Inversionstisch nach Anspruch 1,
**dadurch gekennzeichnet,**
**dass** die Liege in Längsrichtung bezüglich des Drehrahmens um 180 mm verschoben ist.

## Claims

1. An inversion table, having a cot with a rotatable frame (18), having a supporting element on which actuators (11, 21) are secured by joints in order to ensure the inclinations of the cot in the transverse and longitudinal directions, and having a securing element that is made of soft materials and is fixable in the thigh region, wherein the supporting element is equipped with a base frame (1), wherein two supports (8) with braces (5) are located in the vicinity of corners on long opposed sides of the frame construction of the base frame (1), wherein by means of bearings, a load-bearing rod (12) is secured on an axle (10) that connects the supports (8), wherein a drive actuator (11) of the load-bearing rod (12), which actuator ensures an inclination in the transverse direction, is secured to the base frame (1), and wherein a second drive actuator (21) of the rotatable frame (18), which actuator ensures an inclination in the longitudinal direction, is secured to the load-bearing rod (12), **characterized in that** the base frame (1) is embodied in the form of a flat, rectangular frame construction the corners of which are provided with straps (4);
that rotatable console supports (7) are secured to the base frame (1) by the straps (4), which rotatable console supports enlarge the supporting base of the base frame (1) in the direction toward a lower substrate;
that in addition, two supports (3) connected by a transverse strip (2) are located on the base frame (1), which supports are provided as a support for the load-bearing rod (12) in an initial position; and
that angle measuring devices for coaxial axles of the load-bearing rod (12) and of the rotatable frame (18) are located on the load-bearing rod (12); and
that the cot is secured solidly to the rotatable frame with the possibility of a displacement in the longitudinal direction by means of securing elements of the cot and by means of screws.

2. The inversion table of claim 1,
**characterized in that**
a leveling device is secured to the back side, and each console support has an adjustable-height support means.

3. The inversion table of claim 1,
**characterized in that**
the fixation of the console supports is effected by means of a pressure plate and a rotary knob.

4. The inversion table of claim 1,
**characterized in that**
the securing elements of the cot are represented as four bushings that are capable of being placed on four tubes of the rotatable frame, and the bushings have a continuous groove with a thread on the end for securing the cot with screws.

5. The inversion table of claim 1,
**characterized in that**
the cot is equipped with a restraint.

6. The inversion table of claim 1,
**characterized in that**
the securing element is embodied as a safety belt in the vicinity of the abdomen.

7. The inversion table of claim 6,
**characterized in that**
an actuator for tightening and releasing the safety belt is secured to the rotatable frame.

8. The inversion table of claim 1,
**characterized in that**
it is equipped with a control unit that has an integrated flow meter.

9. The inversion table of claim 1,
**characterized in that**
the cot is shifted longitudinally by 180 mm relative to the rotatable frame.

## Revendications

1. Table d'inversion avec une couchette présentant un cadre tournant (18), avec un élément de support auquel sont fixés des actionneurs (11,21) par la biais de charnières pour garantir les inclinaisons de la couchette en direction transversale et longitudinale et avec un élément de fixation au niveau du bras à base de matières tendres
Où l'élément de support est équipé d'un piètement (1)
Où deux supports (8) munis d'entretoises (5) sont disposés au niveau des côtés longs opposés de l'ossature du piètement (1)
Où un axe (10) reliant les supports (8) présentant les entretoises (5) est fixé par le biais d'une barre de support (12)
Où un actionneur de commande (11) de la barre de support (12) garantissant une inclinaison en direction longitudinale est fixé au piètement (1)
Où un deuxième actionneur de commande (21) du cadre tournant (18) garantissant une inclinaison en direction transversale est fixé à la barre de support (12)
Où deux supports (8) munis d'entretoises (5) sont disposés au niveau des côtés longs opposés de l'ossature plate du piètement (1)
Est caractérisée de sorte que
L'élément de support est équipé du piètement (1) formé sous forme d'une ossature plate rectangulaire dont les coins sont munis de bandes (4)
Que des supports rotatifs de consol (7) sont fixés sur le piètement (1) par le biais des bandes (4) qui font agrandir la base du support du piètement (1) au sous-sol
Que deux supports (3) sont disposés à titre supplémentaire reliés grâce à une traverse (3) prévus comme support pour la barre de support (12) dans une position de départ
Et qu'un appareil de mesure d'angle est disposé sur la barre de support (12) pour les axes coaxiales de la barre de support (12) et du cadre tournant (18) et que la couchette est fixée au cadre tournant avec la possibilité d'un déplacement en direction transversale par le biais d'éléments de fixation de la couchette et des vis.

2. Table d'inversion selon la revendication 1
Est caractérisée de sorte qu'un appareil de nivellement est relié au côté arrière et que chaque support de consol présente un appui réglable en hauteur.

3. Table d'inversion selon la revendication 1
Est caractérisée de sorte que la fixation des supports de consol est produite par le biais d'une plaque de pression et d'un bouton tournant.

4. Table d'inversion selon la revendication 1
Est caractérisée de sorte que les éléments de fixation de la couchette sont présentés sous forme de quatre douilles avec la possibilité de leur installation sur les quatre tuyaux du cadre tournant où les douilles présentent une rainure défilante avec un filetage à la fin pour la fixation de la couchette avec des vis.

5. Table d'inversion selon la revendication 1
Est caractérisée de sorte que la couchette est munie d'une protection.

6. Table d'inversion selon la revendication 1
Est caractérisée de sorte que l'élément de fixation est formé au niveau du bassin en ceinture de sécurité.

7. Table d'inversion selon la revendication 6
Est caractérisée de sorte qu'un actionneur est fixé au cadre tournant pour tirer et lâcher la ceinture de sécurité.

8. Table d'inversion selon la revendication 1
Est caractérisée de sorte qu'elle est équipée d'une unité de commande où un débitmètre est intégré.

9. Table d'inversion selon la revendication 1
Est caractérisée de sorte que la couchette est déplacée en direction transversale du cadre tournant en 180 mm.
